# EUROPÄISCHE PATENTSCHRIFT

(11) **EP 0 024 724 B1**
(45) Veröffentlichungstag und Bekanntmachung des Hinweises auf die Patenterteilung: **12.10.1983**
(21) Anmeldenummer: 80105095.6
(22) Anmeldetag: 27.08.1980
(51) Int. Cl.: H01H 13/10, H04M 1/23

(54) **Druckschalter für die Nachrichtentechnik**
Push-button switch for telecommunication
Commutateur à bouton-poussoir pour la télécommunication

(30) Priorität: 03.09.1979 DE 2935557
(43) Veröffentlichungstag der Anmeldung: 11.03.1981
(73) Patentinhaber: Telefonbau und Normalzeit GmbH, D-6000 Frankfurt (Main) (DE)
(72) Erfinder: Niederhöfer, Karl-Heinz, Ing. grad., D-6230 Frankfurt/Höchst (DE)

## Beschreibung

Die Erfindung betrifft einen Druckschalter für die Nachrichtentechnik, insbesondere Fernsprechtechnik, bei dem ein Tastenknopf mit einem Tastenschaft in einem Gehäuse geführt ist und bei dem zwischen dem Ende des Tastenschaftes und den Kontaktfedem Kunststoffedern so angebracht sind, dass die Kontaktfedern beim Drücken des Tastenknopfes indirekt über die Kunststoffedern betätigt werden.

Bekannte Druckschalter sind zumeist mit einem Tastenknopf und einem Tastenschaft versehen und wirken bei der Betätigung auf Kontaktfedern ein, die neben dem Tastenschaft oder darunter angeordnet sind. Sie besitzen eine hohe Bauweise, bedingen eine aufwendige Fertigung und neigen insbesondere stark zum Kontaktprellen.

Es ist bereits ein Druckschalter bekannt (DE-A1 2 615 217), bei dem federnde Kunststoffteile zwischen dem Tastenschaft und den Kontaktfedern angebracht sind. Die Kunststoffteile ragen bei dieser Ausführung aus einer Führungsplatte nach unten heraus und sind als kurze, nockenartige Lappen ausgebildet. Hier liegen die Kontaktstellen und die Betätigungspunkte für die Kontaktfedern und die Kunststoffedern alle in einer Ebene. Bei dieser Ausführung ergeben sich schlechte Resultate hinsichtlich der Prellneigung.

Der Erfindung liegt die Aufgabe zugrunde, einen Druckschalter der eingangs genannten Art so auszubilden, dass ein einfacher, für eine automatische Montage gut geeigneter Aufbau mit geringer Bauhöhe erreicht wird und dass insbesondere eine weitgehende Prellfreiheit erzielt wird.

Diese Aufgabe wird erfindungsgemäss dadurch gelöst, dass die Kunststoffedern und die Kontaktfedern mit ihren auf Kontaktstreifen angeordneten Gegenkontakten in einem unterhalb des Gehäuses befestigten Kunststoffteil angebracht sind und dass der Betätigungspunkt des Endes des Tastenschaftes für die Kunststoffedern und ein an den Kunststoffedern angespritzter Betätigungsvorsprung für die Kontaktfedern in Längsrichtung der Federn gesehen mit Abstand von den Kontaktstellen angeordnet sind.

Ein vorteilhafter Aufbau des Druckschalters ergibt sich weiterhin dadurch, dass das Kunststoffteil rahmenförmig ausgebildet ist und an einer Schmalseite ein vorspringenderAbsatz mit den beiden Kunststofffedern angebracht ist und dass die Kontaktfedern den Ansatz bügelförmig mit ihrem Mittelteil übergreifen. Zweckmässigerweise ist das Kunststoffteil mit den zugehörigen Kontaktteilen auf einer Leiterplatte befestigt.

Anhand eines Ausführungsbeispieles wird die Erfindung in Verbindung mit den Zeichnungen nachfolgend näher erläutert. Es zeigt:
Fig. 1 den erfindungsgemässen Druckschalter in der Vorderansicht im Schnitt,
Fig. 2 den Druckschalter in der Seitenansicht im Schnitt,
Fig. 3 den Druckschalter ohne Gehäuse in der Draufsicht.

Der in den Fig. 1 bis 3 dargestellte Druckschalter besitzt ein Gehäuse 1 in dem der Tastenknopf 2 mit dem Tastenschaft 3 geführt ist. Der Tastenschaft ist als symmetrisches Kreuz ausgebildet und die Führung erfolgt in einer entsprechend ausgebildeten Öffnung 4. Der Tastenknopf 2 wird von aussen in das Gehäuse 1 eingesetzt und besitzt federnde Haken 5, mit denen er sich hinter die Kanten 6 von Ausnehmungen legt, so dass er sich in eingebautem Zustand selbst verriegelt. Das Gehäuse ist auf einer darunterliegenden Leiterplatte 7 befestigt.

Vor dem Aufsetzen des Gehäuses 1 auf die Leiterplatte 7 wird auf dieser ein Kunststoffteil 8 angebracht. Das Kunststoffteil 8 ist rahmenförmig ausgebildet und an einer Schmalseite mit einem vorspringenden Ansatz 9 versehen, an dem Kunststoffedern 10 und 11 angebracht sind. Parallel zu den Kunststoffedern 10 und 11 sind Kontaktfedern 12 und 13 angeordnet, die mit ihrem bügelförmigen Mittelteil 14 den Ansatz 9 übergreifen. An der Stelle 15 sind sie mit der Leiterplatte 7 verbunden.

Beiderseits der Kontaktfedern 12, 13 sind in dem rahmenförmigen Kunststoffteil 8 Kontaktstreifen 16 und 17 angebracht, die Edelmetallkontakte 18 tragen, während die Kontaktfedern 12, 13 mit Edelmetallkontakten 19 versehen sind.

An den Kunststoffedern 10, 11 ist jeweils ein Betätigungsvorsprung 20 mit angespritzt, der im Abstand von den Kontaktstellen 18, 19 liegt.

Beim Betätigen des Tastenknopfes 2 werden über das keilförmige Ende 21 des Tastenschaftes 3 die Kunststoffedern 10 und 11 ausgelenkt und diese wiederum verschwenken über ihre Betätigungsvorsprünge 20 die Kontaktfedern 12 und 13, so dass die Edelmetallkontakte 19 zur Anlage an die Edelmetallkontakte 18 der Kontaktstreifen 16 und 17 gelangen. Es erfolgt also eine indirekte Betätigung der senkrecht zur Betätigungsrichtung angeordneten Kontaktfedern mit weitgehender Prellfreiheit.

Durch eine verschieden gewählte Ausbildung des keilförmigen Endes 21 des Tastenschaftes 3 kann ein mehr oder weniger starker Druckpunkt bei der Betätigung erreicht werden.

Nach der Betätigung führt eine Rückstellfeder 22 den Tastenknopf in die Ruhestellung zurück, so dass auch die Kontaktfedern 12, 13 und Kunststoffedern 10, 11 ihre Ausgangslage einnehmen.

Der Druckschalter lässt sich leicht zu einem Tastenblock aneinanderreihen, wobei dann die Kunststoffteile 8 und die Kontaktstreifen 16, 17 für mehrere Tasten zu einer Einheit zusammengefasst sind. Ihre elektrische Verbindung erfolgt dann oberhalb der Leiterplatten überwiegend durch metallische Kontaktteile, so dass Leiterzüge eingespart werden.

## Patentansprüche

1. Druckschalter für die Nachrichtentechnik, insbesondere Fernsprechtechnik, bei dem ein Tastenknopf (2) mit einem Tastenschaft (3) in einem Gehäuse (1) geführt ist und bei dem zwischen dem Ende des Tastenschaftes (3) und den Kontaktfedern (12, 13) Kunststoffedern (10, 11) so angebracht sind, dass die Kontaktfedern (12, 13) beim Drücken des Tastenknopfes (2) indirekt über die Kunststoffedern (10, 11) betätigt werden, dadurch gekennzeichnet, dass die Kunststoffedern (10, 11) und die Kontaktfedern (12, 13) mit ihren auf Kontaktstreifen (16, 17) angeordneten Gegenkontakten (18) in einem unterhalb des Gehäuses (1) befestigten Kunststoffteil (8) angebracht sind und dass der Betätigungspunkt des Endes (21) des Tastenschaftes (3) für die Kunststofffedern (10, 11) und ein an den Kunststoffedern (10, 11) angespritzter Betätigungsvorsprung (20) für die Kontaktfedern (12, 13) in Längsrichtung der Federn (10 bis 13) gesehen mit Abstand von den Kontaktstellen (18, 19) angeordnet sind.

2. Druckschalter nach Anspruch 1, dadurch gekennzeichnet, dass das Kunststoffteil (8) rahmenförmig ausgebildet ist und an einer Schmalseite ein vorspringender Ansatz (9) mit den beiden Kunststoffedem (10,11) angebracht ist und dass die Kontaktfedern (12, 13) den Ansatz (9) bügelförmig mit ihrem Mittelteil (14) übergreifen.

3. Druckschalter nach Anspruch 1, dadurch gekennzeichnet, dass das Kunststoffteil (8) mit den zugehörigen Kontaktteilen auf einer Leiterplatte (7) befestigt ist.

4. Druckschalter nach Anspruch 1, dadurch gekennzeichnet, dass die Kunststoffteile (8) und die Kontaktstreifen (16, 17) für mehrere Schalter zu einer Einheit zusammengefasst sind.

5. Druckschalter nach Anspruch 1, dadurch gekennzeichnet, dass das Ende (21) des Tastenschaftes (3) keilförmig ausgebildet ist und durch die jeweilige Ausbildung des Winkels des keilförmigen Endes (21) ein mehr oder weniger starker Druckpunkt für die Betätigung erzielt wird.

6. Druckschalter nach Anspruch 1, dadurch gekennzeichnet, dass der Tastenschaft (3) als symmetrisches Kreuz ausgebildet ist und damit in einer entsprechenden Öffnung (4) des Gehäuses (1) geführt ist.

7. Druckschalter nach Anspruch 3, dadurch gekennzeichnet, dass die elektrische Verbindung der Schalter oberhalb der Leiterplatte (7) durch die metallischen Kontaktstreifen (16, 17) erfolgt.

## Claims

1. Press switch for telecommunication engineering, especially for telephone technology, in which a button head (2) with a button shaft (3) is fitted in a casing (1), and in which plastic springs (10, 11) are accommodated between the end of the button shaft (3) and the contact springs (12, 13) in such a way that, when the button head (2) is pressed, the contact springs (12, 13) are indirectly operated via the plastic springs (10, 11), characterized by the fact that the plastic springs (10, 11) and the contact springs (12, 13) with their counter contacts (18) arranged on contact strips (16, 17) are attached to a plastic part (8) fixed under the casing (1), and that the actuating point of the end (21 ) of the button shaft (3) for the plastic springs (10, 11) and an actuating projection (20) moulded to the plastic springs (10, 11) for the contact springs (12, 13), viewed in the sense of length of the springs (10 through 13), are arranged at a distance from the contact points (18, 19).

2. Press switch according to claim 1, characterized by the fact that the plastic part (8) is fitted out like a frame, and on a narrow side a projecting stud (9) is installed with the two plastic springs (10, 11), and that the contact springs (12, 13) overlap the stud (9) with their middle part (14) like bails.

3. Press switch according to claim 1, characterized by the fact that the plastic part (8) with the associated contact parts is fixed to a circuit board (7).

4. Press switch according to claim 1, characterized by the fact that the plastic parts (8) and the contact strips (16, 17) are combined into one unit suitable for several switches.

5. Press switch according to claim 1, characterized by the fact that the end (21) of the button shaft (3) is wedge-shaped and, depending on the design of the angle of the wedge-shaped end (21), a more or less hard center of pressure for operation is obtained.

6. Press switch according to claim 1, characterized by the fact that the button shaft (3) is shaped like a symmetrical cross and thereby inserted in a corresponding opening (4) of the casing (1).

7. Press switch according to claim 3, characterized by the fact that the electrical connection of the switches above the circuit board (7) is effected through the metallic contact strips (16, 17).

## Revendications

1. Commutateur à bouton-poussoir pour les télécommunications, en particulier pour la téléphonie, dans lequel une touche (2) avec une tige de touche (3) est guidée dans un boîtier (1) et dans lequel des ressorts en plastique (10, 11) sont disposés entre l'extrémité de la tige de touche (3) et les ressorts de contact (12, 13) de telle façon que ces ressorts (12, 13) sont actionnés indirectement par l'intermédiaire des ressorts en plastique (10, 11) lors de l'enfoncement de la touche (2), caractérisé en ce que les ressorts en plastique (10, 11 ) et les ressorts de contact (12, 13) avec leurs contre-contacts (18) disposés sur des bandes de contact (16, 17) sont logés dans une pièce en plastique (8) fixée sous le boîtier (1), et en ce que le point d'actionnement de l'extrémité (21) de la tige de touche (3) pour les ressorts en plastique (10, 11) et une saillie d'actionnement (20) injectée en une seule pièce avec les ressorts en plastique (10, 11) pour les ressorts de contact (12, 13) sont observés dans le sens longitudinal des ressorts (10 à 13), disposés à distance des points de contact (18, 19).

2. Commutateur à bouton-poussoir selon la revendication 1, caractérisé en ce que la pièce en plastique (8) est réalisée en forme de cadre et comporte sur un petit côté un talon en saillie (9) avec les deux ressorts en plastique (10, 11), et que les ressorts de contact (12, 13) passent par-dessus le talon (9) en formant étrier dans leur partie centrale (14).

3. Commutateur à bouton-poussoir selon la revendication 1, caractérisé en ce que la pièce en plastique (8) avec les pièces de contact associées est fixée sur la plaque de conducteurs (7).

4. Commutateur à bouton-poussoir selon la revendication 1, caractérisé en ce que les pièces en plastique (8) et les bandes de contact (16, 17) pour plusieurs commutateurs sont rassemblées en un bloc.

5. Commutateur à bouton-poussoir selon la revendication 1, caractérisé en ce que l'extrémité (21) de la tige de touche (3) est en forme de coin et en ce qu'on obtient un point de pression plus ou moins fort pour l'actionnement en fonction de l'angle choisi pour l'extrémité en forme de coin (21).

6. Commutateur à bouton-poussoir selon la revendication 1, caractérisé en ce que la tige de touche (3) est réalisée en forme de croix symétrique et est ainsi guidée dans une ouverture (4) correspondante du boîtier (1).

7. Commutateur à bouton-poussoir selon la revendication 3, caractérisé en ce que la liaison électrique des commutateurs au-dessus de la plaque de conducteurs (7) s'effectue par l'intermédiaire des bandes de contact (16, 17).
